# EUROPÄISCHE PATENTSCHRIFT

(11) **EP 0 459 290 B1**
(45) Veröffentlichungstag und Bekanntmachung des Hinweises auf die Patenterteilung: **22.01.1997**
(21) Anmeldenummer: 91108285.7
(22) Anmeldetag: 22.05.1991
(51) Int. Cl.: D01H 9/18, D01H 1/18, B65G 47/61, F16B 21/07

(54) **Fördermittel**
Conveyor means
Moyen de manutention

(30) Priorität: 23.05.1990 DE 9005887 U
(43) Veröffentlichungstag der Anmeldung: 04.12.1991
(73) Patentinhaber: RSL LOGISTIK GMBH & CO, D-86899 Landsberg (DE)
(72) Erfinder: Enderlein, Robby, W-8920 Schongau (DE); Hafner, Josef, Dr., W-8910 Landsberg (DE)
(74) Vertreter: Grünecker, Kinkeldey, Stockmair & Schwanhäusser Anwaltssozietät

(56) Entgegenhaltungen:
- EP-A- 0 368 360
- DE-A- 3 817 304
- FR-A- 1 366 109
- FR-A- 2 363 722
- GB-A- 816 029
- US-A- 4 762 437

## Beschreibung

Die Erfindung bezieht sich auf ein Fördermittel zum hängenden Fördern von Spulen der im Oberbegriff von Anspruch 1 erläuterten Art.

Ein derartiges Fördermittel ist aus der DE-A 38 17 304 bekannt. Am Träger des bekannten Fördermittels ist eine entsprechende Anzahl handelsüblicher Spulenhalterungen mit Hilfe einer sich durch den Träger erstreckenden Schraube als Verbindungsmittel fest angebracht. Auf einen nach unten vorstehenden Zapfen dieser Spulenhalterungen werden die Spulen mit ihren Hohlkernen aufgeschoben, wobei durch überstarkes Hochschieben der Spulenkerne eine Spreizeinrichtung betätigt wird, so daß der Spulenkern festgehalten wird. Es muß somit auf jedem Fördermittel für jede Spule eine eigene, am Fördermittel verbleibende Spulenhalterung vorgesehen sein. Darüber hinaus müssen weitere Spulenhalterungen an denjenigen Stellen vorgesehen werden, auf die die Spulen vom Fördermittel übertragen werden. Die bekannten Spulenhalterungen sind jedoch relativ kostenaufwendig, so daß ihre Anzahl möglichst begrenzt gehalten werden sollte. Kupplungsteile an den Trägern werden bisher entweder einstückig angeformt, oder erfordern wiederum aufwendig herzustellende Verbindungsmittel.

Die GB-A-816 029 zeigt eine Spulenhalterung zum lösbaren Anordnen von Spulen im Gatter einer Spinnmaschine. Die Spulenhalterung ist ihrerseits mit Hilfe einer Federklammer lösbar am Gatter befestigt, damit sie beim Verschleiß ausgetauscht werden kann. Zu diesem Zweck weist eine Querschiene des Gatters einen Längsschlitz auf, der durch zwei Stege begrenzt ist. Die Federklammer enthält einen Federbügel und beidseitig angeordnete obere und untere Flansche. Die oberen und untere Flansche einer Seite weisen eine Abstand zueinander auf, der der Dicke des Stegs entspricht. Wenigstens einer der Flansche einer Seite ist am Federbügel befestigt und kann per Hand bewegt werden. Zum Lösen der Halterung werden zunächst die Flansche am Federbügel zusammengedrückt, bis die Flansche einer Seite vom Steg freikommen, und dann wird der Federbügel gekippt, so daß auch die Flansche der anderen Seite vom Steg freikommen und der Federbügel durch den Schlitz nach unten herausgedrückt werden kann. Diese Handhabung ist sehr aufwendig. Darüber hinaus werden die Spulen in üblicher Weise, d.h. ohne Halterung, zum Auswechseln auf die im Gatter verbleibenden Halterungen geschoben. Es ist kein Fördermittel beschrieben, das mit den Spulen samt ihren Halterungen beladen werden kann und von dem die Spulen samt ihren Halterungen auf einfache Weise wieder entfernt werden können.

Der Erfindung liegt somit die Aufgabe zugrunde, ein kostengünstig und wenig aufwendiges Verbindungsmittel für Fördermittel zum hängenden Fördern von Spulen bereitzustellen, das es insbesondere gestattet, die Spulen samt ihren Spulenhalterungen auf einfache und wenig aufwendige Weise auf ein Fördermittel zu laden und vom Fördermittel abzunehmen.

Die Aufgabe wird durch die kennzeichnenden Merkmal des Anspruchs 1 gelöst.

Durch die erfindungsgemäße Ausgestaltung ist es möglich, Spulen zumindest im Fördervorgang zusammen mit ihren Halterungen zu handhaben, so daß ein Lösen der Verbindung zwischen Spule und Halterung, die zu einem erhöhten Verschleiß der Halterungen beitragen könnte, auf ein Mindestmaß reduziert werden können. Darüber hinaus kann die Anzahl der im Betrieb erforderlichen relativ teueren Spulenhalterungen reduziert werden. Trotzdem sind die Spulen nach wie vor auch von den Spulenhalterungen abnehmbar, so daß je nach Anwendungszweck die Trennung entweder zwischen Rastteil und Öffnung oder zwischen Spule und Halterung erfolgen kann. Die erfindungsgemäß vorgeschlagenen Rastteile sind auf konstruktiv einfache Weise derart auszugestalten, daß sie beispielsweise einstückig aus Kunststoff gespritzt werden können und somit preiswert zur Verfügung stehen. Verrastungen können auch mit relativ kleinen Teilen vorgenommen werden, die ohne weiteres entweder am Fördermittel oder an der Halterung verbleiben können, so daß an denjenigen Stellen, auf die die Spulen vom Fördermittel übertragen werden sollen, lediglich das Gegenstück der Rastverbindung vorgesehen werden muß.

In der Ausgestaltung nach Anspruch 2 können die Rastteile am Gegenstand verbleiben, wobei dann lediglich an denjenigen Stellen, auf die die Gegenstände übertragen werden müssen, passende Öffnungen vorzusehen sind.

Eine besonders einfache und kostengünstig herstellbare Konstruktion eines derartigen Rastteiles ist den Ansprüchen 3 und 4 zu entnehmen.

Mit der Anordnung des Sicherungsteiles gemäß Anspruch 5 kann einerseits die Befestigung des Gegenstandes am Träger zusätzlich abgesichert werden, andererseits erlaubt dieses Sicherungsteil, die Verrastung weniger intensiv auszugestalten, so daß sie sehr leicht gelöst werden kann.

In der Ausgestaltung nach den Ansprüchen 6 bis 9 ist das erfindungsgemäße Rastteil besonders einfach auch in großen Stückzahlen, insbesondere aus Kunststoff, zu fertigen.

Die Ausgestaltung des Sicherungsteils gemäß Anspruch 10 erlaubt ein sehr schnelles Lösen aller auf einem Träger untergebrachten Gegenstände.

Das erfindungsgemäß verwendete Rastteil kann auch, gemäß Anspruch 11, als besonders einfach zu montierendes, lösbares Verbindungsmittel für Kupplungsteile zwischen den Trägern eingesetzt werden.

Durch die Ausgestaltung der Kupplung gemäß Anspruch 12 als Gelenk mit einem einzigen, beiden Trägern zugeordneten Laufrollenbügel in einer der Drehachsen des Gelenks werden einerseits Laufrollenbügel gespart und andererseits die Laufeigenschaften des Fördermittels bei Kurvenfahrten verbessert. Darüberhinaus kann das Gelenk in Längsrichtung der Träger starr ausgebildet werden, so daß Verkürzungen des Fördermittels in Förderrichtung (durch Gegeneinanderschieben der Träger z. B. beim Abbremsen) und darauffolgende Verlängerungen verhindert werden. Die Position jedes einzelnen Trägers innerhalb des Fördermittels ändert somit während des Betriebes nicht, so daß eine Einbindung der erfindungsgemäßen Fördermittel in einen automatisierten Verfahrensablauf (z. B. für ein Be- oder Entladen) möglich wird.

Gemäß Anspruch 13 kann auch der Laufrollenbügel durch ein als Rastteil ausgebildetes Verbindungsmittel an den Trägern lagegesichert werden.

Ausführungsbeispiele der Erfindung werden nachfolgend anhand der Zeichnung näher erläutert. Es zeigen:
**Figur 1** das erfindungsgemäße Fördermittel in Seitenansicht,
**Figur 2** den Schnitt II-II aus Figur 1,
**Figur 3** eine perspektivische Darstellung des Rastteiles,
**Figur 4** einen vergrößerten Längsschnitt durch ein Gelenk zwischen zwei Fördermittel,
**Figur 5** eine Draufsicht auf Fig. 4, und
**Figur 6** den Schnitt VI - VI aus Fig. 4.

Aus Figur 1 ist in schematischer Darstellung ein Fördermittel 1 ersichtlich, das im dargestellten Ausführungsbeispiel zwei langgestreckte, leistenförmige Träger 2, 2' aufweist, die an ihren Enden mit jeweils einem Laufrollenbügel 3 verbunden sind, mit denen das Fördermittel 1 auf einer von der Decke oder dergleichen herabhängenden Schiene 4 abrollt. An der Unterseite der Träger 2, 2' sind in Abständen handelsübliche Spulenträger 5 angeordnet, auf die jeweils eine Spule 6 aufgesteckt ist. Im dargestellten Ausführungsbeispiel sind aus Gründen der Übersichtlichkeit pro Träger 2, 2' drei Spulen gezeichnet, es kann jedoch auch nur eine oder auch mehr als drei Spulen vorgesehen sein.

Wie auch in Verbindung mit den Figuren 2 bis 6 ersichtlich, weist jeder Träger 2, 2' an der Stelle der Befestigung der Spulen 6 eine durchgehende, zylindrische Öffnung 7 auf, die sich in vertikaler Richtung durch jeden Träger 2, 2' erstreckt und in Richtung auf die Oberseite des Trägers 2, 2' in eine trichterförmig abgeschrägte Erweiterung 7a mündet. In der Öffnung 7 ist ein Rastteil in Form einer rohrförmigen, hohlen und zylindrischen Hülse 8 aus Kunststoff aufgenommen. Die Hülse 8 enthält an einer ihrer Stirnseiten einen in Umfangsrichtung nach außen vorstehenden Wulst 9 mit einer nach unten weisenden, abgeschrägten Fläche 9a und ist von dieser Stirnseite aus mit vier sich diagonal gegenüberliegenden Schlitzen 10 versehen, die sich ein Stück über die axiale Länge der Hülse 8 in diese hinein erstrecken. Zwischen den Schlitzen 10 bilden sich somit federnde Zungen 11.

An der dem Wulst 9 abgewandten Stirnseite der Hülse 8 ist ein rechteckiger (quadratischer) Umfangsflansch 12 vorgesehen, der ebenfalls nach außen vorsteht und in seinen Abmessungen an eine rechteckige Erweiterung 7b der Öffnung 7 an der Unterseite des Trägers 2, 2' angepaßt ist. Der Abstand zwischen der nach unten weisenden, abgeschrägten Fläche 9a des Wulstes 9 und einer nach oben weisenden Fläche 12a des Flansches 12 entspricht etwa der axialen Länge der Öffnung 7. Auf diese Weise stützt sich die Fläche 9a des Wulstes 9 als Auflagefläche in der trichterförmigen Erweiterung 7a an der Oberseite des Trägers 2, 2' ab, während die Fläche 12a des Flansches 12 als Anschlagfläche dient, wenn sie in der rechteckigen Erweiterung 7b an der Unterseite des Trägers 2 anschlägt. Die Rechteckformen des Flansches 12 und der unteren Erweiterung 7b dienen der Verdrehsicherung der Hülse 8.

Im Bereich des Flansches 12 ist im Inneren der Hülse 8 ein Innen-Gewindeteil 13, beispielsweise in Form einer Schraubmutter, eingegossen, in der der Halter 5 mittels eines mit Gegenmuttern 14 gesicherten Gewindestiftes 15 eingeschraubt werden kann.

Zur Sicherung der Hülsen 8 in den Öffnungen 7 ist ein Sicherungsteil 16 in Form einer mit Spreizteilen 17 versehenen Leiste vorgesehen. Die als kurze Zylinder ausgebildeten Spreizteile 17 sind zweckmäßigerweise ebenfalls aus Kunststoff und in ihren Abmessungen derart an den inneren Durchmesser der Hülse 8 angepaßt, daß sie beim Eindrücken in das Innere der Hülse die Zungen 11 zumindest im Bereich des Wulstes 9 leicht nach außen drücken. Wie auch in Figur 4 ersichtlich, erstreckt sich das Sicherungsteil 16 in einer Ausnehmung über die gesamte Länge des Trägers 2 im Bereich der Öffnungen 7 und weist für jede der Öffnungen 7 ein eigenes Spreizteil 17 auf.

Zum Befestigen der Halterungen 5 mit den Spulen 6 werden die Hülsen 8 von unten her einfach in die zugeordneten Öffnungen 7 hineingedrückt, wobei das Eindrücken der Zungen 11 durch die abgeschrägte obere Kante des Wulstes erleichtert wird. Sobald der Wulst 9 in die obere Erweiterung 7a der Öffnung 7 eintritt, können sich die Zungen 11 entspannen, so daß die Hülse 8 zumindest nicht unter dem Gewicht des Halters 5 und der Spule 6 nach unten herausgezogen wird. Die Anschlagfläche 12a verhindert, daß die Hülse zu weit durch die Öffnung 7 gedrückt wird. Sind alle Hülsen 8 mit ihren Halterungen 5 und Spulen 6 in ihren zugeordneten Öffnungen 7 aufgenommen, wird von oben die Sicherungsleiste 16 aufgesetzt und mit ihren Spreizteilen in die Hülsen eingedrückt. Auf diese Weise werden die flexiblen Zungen 11 jeder Hülse 8 nach außen gedrückt, so daß sich die Hülsen 8 auch bei rauhem Betrieb nicht lösen können. Soll entladen werden, so wird die Sicherungsleiste 16 entfernt. Durch einen kräftigen Zug am Halter 5 können die Hülsen 8 aus den Öffnungen gezogen werden, wobei wiederum die abgeschrägte Fläche 9a des Wulstes 9 das Einwärtsdrücken der flexiblen Zungen 11 erleichtert.

Die Figuren 4 bis 6 zeigen den Bereich, in dem die beiden Träger 2 und 2' zusammengekoppelt sind. Die Koppelung erfolgt über ein Gelenk 18, das aus zwei Kupplungsteilen 19 und 20 besteht. Im dargestellten Ausführungsbeispiel ist das Kupplungsteil 19 dem Träger 2 und das Kupplungsteil 20 dem Träger 2' zugeordnet. Beide Kupplungsteile 19, 20 bestehen aus Kunststoff und enthalten einen Befestigungssteg 19a bzw. 20a, der in senkrechter Richtung schmaler ist als der jeweils anliegende Träger 2 bzw. 2' und einen jeweils am zugeordneten Träger 2 bzw. 2' angeformten Befestigungssteg 2a bzw. 2'a untergreift. Die Befestigungsstege 19a, 20a der Kupplungsteile 19, 20 enthalten an ihrer den Bestigungsstegen 2a, 2'a zugewandten Oberfläche ein Rastteil 8', das im wesentlichen identisch mit dem Rastteil 8 aus Figur 2 ist, bei dem jedoch die Funktion des Umfangsflansches 12 durch den Befestigungssteg 19a bzw. 20a übernommen wird. Dabei erstrecken sich die Schlitze 10' bis zum Befestigungssteg 19a. Die Hülse 8' ist jeweils einstückig mit dem Befestigungssteg 19a bzw. 20a ausgebildet und kann in bereits beschriebender Weise in einer Öffnung 7 im Befestigungssteg 2a bzw. 2'a eingerastet werden. Im Sicherungsteil 16 ist auch für die Hülse 8' jeweils ein Spreizteil 17' vorgesehen, das, bedingt durch die etwas geringere axiale Länge der Hülse 8', weniger weit vorsteht.

Jedes der Kupplungsteile 19, 20 enthält weiterhin einen Kopplungsbereich 19b bzw. 20b. Der Kopplungsbereich 19b enthält eine nach oben weisende, etwa halbkugelförmig ausgebildete Außenfläche 21, die von einer nach unten weisenden, etwa halbkugelförmig ausgebildeten Innenfläche 22 am Kopplungsbereich 20b des Kupplungsteiles 20 übergriffen wird. Die Flächen 21, 22 sind in ihren Abmessungen aneinander angepaßt, so daß beide Kupplungsteile 19, 20 aufeinander im wesentlichen spielfrei gleiten können.

Durch beide Flächen 21, 22 erstreckt sich ein Stift 23, der fest mit einem für beide Träger 2, 2' gemeinsamen Laufrollenbügel 3 verbunden ist. Mit dem Stift 23 ist ein im Abstand zum Laufrollenbügel 3 angeordneter, halbkreisförmiger Umfangsflansch 24 fest verbunden. Der Stift 23 erstreckt sich durch eine Öffnung 25 im Kopplungsbereich 20b des Kupplungsteiles 20, deren Durchmesser mindestens dem doppelten Radius des Stiftes 23 zuzüglich der doppelten Breite des Flansches 24 entspricht. Der Stift 23 erstreckt sich weiterhin durch eine Öffnung 26 im Kopplungsbereich 19b des Kupplungsteiles 19, die im wesentlichen den gleichen Durchmesser wie die Öffnung 25 aufweist, wobei jedoch am Kopplungsbereich 19b ein Vorsprung 27 vorgesehen ist, der sich in radialer Richtung in die Bohrung 26 über einen Winkelbereich von bis zu 180 Grad hineinerstreckt. Der Vorsprung 27 ist in axialer Richtung angeordnet und so breit, daß er den halbkreisförmigen Umfangsflansch übergreifen kann und somit den Stift 23 zumindest in einer Richtung gegen axiale Verschiebung sichert.

Zum Sichern der axialen Verschiebung des Stiftes 23 nach unten wird eine Hülse 8'' verwendet. Zu diesem Zweck geht die Bohrung 26 im Kupplungsteil nach unten hin in die trichterartige Erweiterung 7a, danach in die Bohrung 7 und anschließend in die rechteckige Erweiterung 7b über, bevor sie an der Unterseite des Kupplungsteiles 19 austritt.

Das Kupplungsteil 20 weist an der Außenseite des Kopplungsbereiches 20b Teil-Kugelflächen 28a, 28b auf, die an korrespondierend ausgebildeten Teil-Kugelflächen 29a, 29b an den Befestigungsstegen 2a, 2'a der Träger 2, 2' anliegen. Alle Teil-Kugelflächen 21, 22, 28a, 28b, 29a, 29b sind um einen gemeinsamen Mittelpunkt gekrümmt. Auf diese Weise erstreckt sich das dem Träger 2 zugewandte als Teil einer Kugelschale ausgebildete Ende des Kopplungsbereiches 20b in einen durch die Außenfläche 21 und die Teil-Kugelfläche 29a gebildeten, sich von oben nach schräg unten erstreckenden, kugelschalen-förmigen Schlitz 30. Dabei übergreift der Befestigungssteg 2a mit seiner Teil-Kugelfläche 29a den Kopplungsbereich 20 und sichert diesen gegen vertikale Verschiebung. Die Länge des Schlitzes 30 und die Abmessungen des Kopplungsbereiches 20b sind so aufeinander abgestimmt, daß an der Unterseite des Kopplungsbereiches 20b ein Freiraum verbleibt, wenn die beiden Träger 2, 2' mit zueinander fluchtenden Mittellinien ausgerichtet sind. Dieser Freiraum erlaubt ein senkrechtes Verschwenken beider Träger 2, 2' relativ zueinander nach oben, d. h. in eine Richtung, in der beide nach oben weisenden Träger-Oberflächen einen spitzen Winkel zueinander einschließen. Die Größe dieses Winkels wird durch die Größe des Freiraums bzw. die Größe der Bohrung 25 bestimmt. Eine vertikale Verschwenkung in die andere Richtung, d. h. bis die nach oben weisenden Oberflächen der Träger 2, 2' einen stumpfen Winkel miteinander einschließen, wird durch einen Keilspalt 31 ermöglicht, der an der dem Schlitz 30 abgewandten Seite zwischen den Kupplungsteilen 19 und 20 vorgesehen ist und sich halbrund um eine vertikale Schwenkachse 32 erstreckt. Auch der Keilspalt 31 ist offen, wenn die Träger 2, 2' fluchtend zueinander ausgerichtet sind. Die Verschwenkbarkeit in vertikaler Richtung beträgt mindestens 10 Grad nach beiden Seiten. Wie auch in Verbindung mit Figur 6 ersichtlich, können beide Träger in horizontaler Richtung um eine sich durch den Stift 23 erstreckende, vertikale Schwenkachse 32 nach beiden Seiten um bis zu 90 Grad verschwenkt werden. Das Gelenk 18 mit seinen Kupplungsteilen 19 und 20 ist in seinen Querschnittsabmessungen auf den Querschnitt der Träger 2, 2' abgestimmt, so daß im Bereich des Gelenkes 19 keine Teile nach außen vorstehen.

Bei der Montage des Gelenkes 18 werden zunächst die beiden Kupplungsteile 19 und 20 mit ihren Teil-Kugelflächen 21 und 22 ineinander gelegt. Dabei kann am Kupplungsteil 20 bereits der Träger 2' auf die Rasthülse 8' aufgeschnappt sein. Anschließend wird der Träger 2 auf die Rasthülse 8' des Kupplungsteiles 19 augeschnappt, so daß beide Kupplungsteile 19, 20 gegen Trennung gesichert sind. Vor oder nach dem Aufbringen der Träger wird der beiden Trägern 2, 2' zugeordnete Laufrollenbügel 3 in der vertikalen Schwenkachse 32 des Gelenkes 18 montiert. Zu diesem Zweck wird der Laufrollenbügel 3 mit seinem halbkreisförmigen Umfangsflansch 24 in einer gegenüber der Stellung in Figur 4 um 180 Grad verdrehten Stellung durch die Bohrung 25 und die Bohrung 26 gesteckt und danach in die in Figur gezeichnete Stellung um 180 Grad verdreht, so daß der halbkreisförmige Flansch 24 unter den Vorsprung 27 greift. Anschließend wird von der Unterseite die Hülse 8'' eingeschnappt, die mit ihrem Wulst 9 gegen die Unterseite des halbkreisförmigen Flansches 24 drückt und diesen durch Reibschluß in seiner Lage hält. Das jenseits des Flansches 24 liegende Ende des Stiftes 23 wirkt als Sicherungsteil, das die Zungen 11'' der Hülse 8'' nach außen drückt. Der rechteckige Umfangsflansch 12'' kann, wie in Figur 6 gezeigt, als durchgängige Platte ausgebildet sein, so daß die Öffnung vollständig verschlossen ist.

Eine Abwandlung der Hülse 8'' zum Befestigen der Halter 5 für die Spulen 6 ist in Figur 4 ebenfalls gezeigt. Die Hülse 8'' unterscheidet sich von der Hülse 8 durch bis auf den Umfangsflansch 12'' herabreichende Schlitze 10'' und eine lose eingelegte, gegen Verdrehung durch eine entsprechend angepaßte Innenfläche gesicherte Gewindemutter 13'' zum Befestigen des Gewindeschaftes 15. In diesem Ausführungsbeispiel ist eine Durchgangsbohrung 12b im Umfangsflansch 12'' vorgesehen, durch die sich der Gewindeschaft 15 erstrecken kann.

In Abwandlung der beschriebenen und gezeichneten Ausführungsbeispiele können die Rastteile entweder nur zur Befestigung von Kupplungs- oder Gelenkteilen, nur zur Sicherung des Laufbügelträgers oder nur zum Befestigen der Gegenstände eingesetzt werden. Statt des beschriebenen Gelenks können auch handelsübliche Kupplungen verwendet werden. Das beschriebene Gelenk kann, mit oder ohne Verwendung der Rastteile, auch für andere Träger (beispielsweise ohne lösbare Befestigung der Gegenstände) eingesetzt werden. Wenn erforderlich, kann auch die Öffnung an der Spulenhalterung und das Rastteil am Träger angeordnet sein. Die Öfffnung kann sich auch nur über einen Teil der Höhe des Trägers erstrecken, wobei die Rastmittel im Inneren des Trägers vorgesehen sein müssen. Schließlich kann für jede Öffnung ein eigenes Spreizteil vorgesehen sein.

## Patentansprüche

1. Fördermittel (1) zum hängenden Fördern von Spulen (6), wobei das Fördermittel (1) einen Träger (2, 2') aufweist, der über Laufrollen (3) an einer Schiene (4) abgehängt ist, und an dem wenigstens eine Halterung (5) zum lösbaren Aufnehmen einer Spule (6) angeordnet ist, **dadurch gekennzeichnet,** daß die Halterung (5) mit dem Träger (2, 2') über eine ein Rastteil (8, 8', 8") und eine das Rastteil (8, 8', 8") aufnehmende Öffnung (7) umfassende Rastverbindung verbunden ist, die wenigstens eine an einer federnden Zunge (11) angeordnete Auflagefläche (9a) und eine Gegenfläche (7a) aufweist, die durch eine durch ein Hochschieben der Halterung (5) in Richtung auf den Träger (2, 2') bewirkte Bewegung der Zunge (11) in eine rastend übergreifende Stellung zum Befestigen der Halterung (5) am Träger (2, 2') bringbar sind, und die durch eine durch ein Abziehen der Halterung (5) vom Träger (2, 2') weg bewirkte Bewegung der Zunge (11) aus ihrem gegenseitigen Eingriff zum Abnehmen der Halterung (5) vom Träger (2, 2') lösbar sind.

2. Fördermittel nach Anspruch 1, **dadurch gekennzeichnet,** daß das Rastteil (8, 8', 8") an der Halterung (5) und die Öffnung (7) am Träger (2, 2') angeordnet ist.

3. Fördermittel nach Anspruch 2, **dadurch gekennzeichnet,** daß die federnde Zunge (11) mit nach unten weisender Auflagefläche (9a) am Rastteil (8, 8', 8") und die nach oben weisende Gegenfläche am Träger (2, 2') angeordnet ist.

4. Fördermittel nach einem der Ansprüche 1 bis 3, **dadurch gekennzeichnet,** daß das Rastteil (8, 8', (") wenigstens eine nach oben weisende Anschlagfläche (12a, 19a, 20a) zur Anlage an einer nach unten weisenden Gegenfläche am Träger (2, 2') aufweist.

5. Fördermittel nach einem der Ansprüche 1 bis 4, **dadurch gekennzeichnet,** daß ein Sicherungsteil (16, 17, 17') zum Festhalten des Rastteils (8, 8', 8") in der Öffnung (7) vorgesehen ist.

6. Fördermittel nach einem der Ansprüche 1 bis 5, **dadurch gekennzeichnet,** daß das Rastteil (8, 8', 8") eine zylindrische Hülse aus Kunststoff ist, die an einer ihrer Stirnseiten mit einem Umfangswulst (9) versehen und von dieser Stirnseite her über einen vorbestimmten Längenbereich mit wenigstens einem Schlitz (10, 10', 10") versehen ist.

7. Fördermittel nach Anspruch 6, **dadurch gekennzeichnet,** daß die Hülse (8, 8', 8") einen Umfangsflansch (12, 12", 19a, 20a) aufweist, der vom Wulst (9) einen etwa der axialen Länge der Öffnung (7) im Träger (2, 2') entsprechenden Abstand aufweist.

8. Fördermittel nach Anspruch 6 oder 7, **dadurch gekennzeichnet,** daß in der Hülse (8, 8', 8") ein Innen-Gewindeteil (13, 13") zum Einschrauben des Gegenstandes (5, 6) vorgesehen ist.

9. Fördermittel nach einem der Ansprüche 6 bis 8, **dadurch gekennzeichnet,** daß die Hülse (8, 8', 8") im Bereich des Schlitzes (10, 10', 10") mit einer Öffnung zur Aufnahme eines eindrückbaren Spreizteils (17, 17') ausgebildet ist.

10. Fördermittel nach Anspruch 9, **dadurch gekennzeichnet,** daß bei einem zur Aufnahme mehrerer Gegenstände (5, 6) ausgebildeten Träger (2, 2') die Spreizteile (17, 17') für alle am gleichen Träger (2, 2') angeordneten Hülsen (8, 8', 8") an einer gemeinsamen Leiste (16) angeordnet sind.

11. Fördermittel nach einem der Ansprüche 1 bis 10, **dadurch gekennzeichnet,** daß bei zwei mittels zweier Kupplungsteile (19, 20) gekoppelten Trägern (2, 2') zum Verbinden jedes Kupplungsteils (19, 20) mit dem zugeordneten Träger (2, 2') ein Rastteil (8') vorgesehen ist.

12. Fördermittel nach einem der Ansprüche 1 bis 11, **dadurch gekennzeichnet,** daß an jedem der Träger (2, 2') jeweils ein Kupplungsteil (19, 20) eines Gelenks (18) befestigt ist, wobei eines der Kupplungsteile (20) mit einer als Teil einer Kugelfläche ausgebildeten Innenfläche (22) auf einer als Teil einer Kugelfläche ausgebildeten Außenfläche (22) des anderen Kupplungsteiles (19) aufliegt und um eine im wesentlichen vertikale Achse (32) gleitet, und daß in der vertikalen Achse (32) ein beiden Trägern (2, 2') zugeordneter Laufrollenbügel (3) befestigt ist.

13. Fördermittel nach Anspruch 12, **dadurch gekennzeichnet,** daß der Laufrollenbügel (3) mit einem Rastteil (8") lagegesichert ist.

## Claims

1. Conveyor means (1) for the overhead conveying of bobbins (6), in which the conveyor means (1) has a carrier bar (2, 2') which is suspended on rollers (3) from a track (4) and on which at least one holder (5) for releasable attachment of a bobbin (6) is arranged, characterized in that the holder (5) is connected to the carrier bar (2, 2') by a snap connection comprising a snap-in part (8, 8', 8") and a recess (7) receiving the snap-in part (8, 8', 8"), the snap connection having at least one seat-engaging face (9a) located on a springy tongue (11) and a seating face (7a) which are placeable in a latching position, so that the holder (5) can be attached to the carrier bar (2, 2'), by a movement of the tongue (11) effected by an upward shift of the holder (5) towards the carrier bar (2, 2'), and which are releasable from their engagement with one another, so that the holder (5) can be detached from the carrier bar (2, 2'), by a movement of the tongue (11) effected by drawing the holder (5) away from the carrier bar (2, 2').

2. Conveyor means according to Claim 1, characterized in that the snap-in part (8, 8', 8") is located on the holder (5), and the recess (7) is located on the carrier bar (2, 2').

3. Conveyor means according to Claim 2, characterized in that the springy tongue (11) with its downwards facing seat-engaging face (9a) is located on the snap-in part (8, 8', 8"), and the upwards facing seating face is located on the carrier bar (2, 2').

4. Conveyor means according to any one of Claims 1 to 3, characterized in that the snap-in part (8, 8', 8") has at least one upwards facing stop face (12a, 19a, 20a) to abut against a downwards facing seating face on the carrier bar (2, 2').

5. Conveyor means according to any one of Claims 1 to 4, characterized in that a locking piece (16, 17, 17') is provided to secure the snap-in part (8, 8', 8") in the recess (7).

6. Conveyor means according to any one of Claims 1 to 5, characterized in that the snap-in part (8, 8', 8") is a cylindrical socket made of plastic material which is provided with a peripheral bead (9) at one end and is provided with at least one slit (10, 10', 10") extending lengthwise over a predetermined distance from that end.

7. Conveyor means according to Claim 6, characterized in that the socket (8, 8', 8") has a peripheral flange (12, 12", 19a, 20a) whose distance from the bead (9) approximately corresponds to the axial length of the recess (7) in the carrier bar (2, 2').

8. Conveyor means according to Claim 6 or Claim 7, characterized in that a part with female thread (13, 13") is provided in the socket (8, 8', 8"), for screwing-in the article to be conveyed (5, 6).

9. Conveyor means according to any one of Claims 6 to 8, characterized in that the socket (8, 8', 8") is formed in the region of the slit (10, 10', 10") with an opening to receive an insertable expander part (17, 17').

10. Conveyor means according to Claim 9, characterized in that, on a carrier bar (2, 2') designed to receive a plurality of articles (5, 6), the expander parts (17, 17') for all sockets (8, 8', 8") located on the same carrier bar (2, 2') are arranged on a common strip (16).

11. Conveyor means according to any one of Claims 1 to 10, characterized in that, where two carrier bars (2, 2') are coupled by means of two coupling pieces (19, 20), a snap-in part (8') is provided for connecting each coupling piece (19, 20) to its associated carrier bar (2, 2').

12. Conveyor means according to any one of Claims 1 to 11, characterized in that one coupling piece (19, 20) of an articulated joint (18) is attached to each of the carrier bars (2, 2'), with one of the coupling pieces (20) resting via an inner face (22) formed as part of a spherical surface on an outer face (21) formed as part of a spherical surface, of the other coupling piece (19), and sliding about an essentially vertical axis (32), and in that a roller yoke (3) supporting both carrier bars (2, 2') is mounted in the vertical axis (32).

13. Conveyor means according to Claim 12, characterized in that the roller yoke (3) is secured with a snap-in part (8").

## Revendications

1. Moyen de transport (1) pour le transport suspendu d'enroulements (6), ce moyen de transport (1) présentant un support (2, 2') qui est suspendu par des roulettes (3) à un rail (4) et sur lequel est prévu au moins un porte-enroulement (5) destiné à recevoir, amovible, un enroulement (6), caractérisé par le fait que le porte-enroulement (4) est joint au support (2, 2') par un encliquetage qui comprend un élément d'encliquetage (8, 8', 8") et une ouverture (7) recevant cet élément d'encliquetage (8, 8', 8") et présente au moins une surface d'appui (9a) située sur une languette élastique (11) et une contre-surface (7a) qui peuvent, par un mouvement de la languette (11) produit par une montée du porte-enroulement (5) en direction du support (2, 2'), être mises dans une position en prise d'encliquetage pour la fixation du porte-enroulement (5) au support (2, 2') et, par un mouvement de la languette (11) produit par un écartement du porte-enroulement (5) du support (2, 2'), être dégagées l'un de l'autre pour l'enlèvement du porte-enroulement (5) du support (2, 2').

2. Moyen de transport selon la revendication 1, caractérisé par le fait que l'élément d'encliquetage (8, 8', 8") est situé sur le porte-enroulement (5) et l'ouverture (7) est située sur le support (2, 2').

3. Moyen de transport selon la revendication 2, caractérisé par le fait que la languette élastique (11), avec surface d'appui (9a) dirigée vers le bas, est située sur l'élément d'encliquetage (8, 8', 8") et la contre-surface, dirigée vers le haut, est située sur le support (2, 2').

4. Moyen de transport selon l'une des revendications 1 à 3, caractérisé par le fait que l'élément d'encliquetage (8, 8', 8") présente au moins une surface de butée dirigée vers le haut (12a, 19a, 20a) destinée à s'appuyer sur une contre-surface du support (2, 2') dirigée vers le bas.

5. Moyen de transport selon l'une des revendications 1 à 4, caractérisé par le fait qu'il est prévu un élément d'arrêt (16, 17, 17') pour l'immobilisation de la partie d'encliquetage (8, 8', 8") dans l'ouverture (7).

6. Moyen de transport selon l'une des revendications 1 à 5, caractérisé par le fait que l'élément d'encliquetage (8, 8', 8") est une douille cylindrique en plastique qui est pourvue, sur une de ses faces frontales, d'un talon circonférentiel (9) et, sur une certaine longueur à partir de cette face frontale, d'au moins une fente (10, 10', 10").

7. Moyen de transport selon la revendication 6, caractérisé par le fait que la douille (8, 8', 8") présente une bride circonférentielle (12, 12", 19a, 20a) qui est située à une distance du talon (9) correspondant à peu près à la longueur axiale de l'ouverture (7) du support (2, 2').

8. Moyen de transport selon l'une des revendications 6 et 7, caractérisé par le fait que dans la douille (8, 8', 8") est prévu un élément fileté intérieur (13, 13") pour le vissage de l'objet (5, 6).

9. Moyen de transport selon l'une des revendications 6 à 8, caractérisé par le fait que la douille (8, 8', 8") est pourvue dans la zone de la fente (10, 10', 10") d'une ouverture destinée à recevoir un élément d'expansion enfonçable (17, 17').

10. Moyen de transport selon la revendication 9, caractérisé par le fait que dans le cas d'un support (2, 2') conçu pour recevoir plusieurs objets (5, 6), les éléments d'expansion (17, 17') pour toutes les douilles (8, 8', 8") placées sur le même support (2, 2') sont placés sur une barrette commune (16).

11. Moyen de transport selon l'une des revendications 1 à 10, caractérisé par le fait que dans le cas de deux supports (2, 2') accouplés au moyen de deux éléments d'accouplement (19, 20), un élément d'encliquetage (8') est prévu pour la jonction de chaque élément d'accouplement (19, 20) au support associé (2, 2').

12. Moyen de transport selon l'une des revendications 1 à 11, caractérisé par le fait qu'à chacun des supports (2, 2') est fixé un élément d'accouplement (19, 20) d'une articulation (18), un des éléments d'accouplement (20) s'appuyant par une surface intérieure (21) constituée d'une partie de surface sphérique sur une surface extérieure (22) également constituée d'une partie de surface sphérique de l'autre élément d'accouplement (19), et glissant autour d'un axe sensiblement vertical (32), et que sur cet axe vertical (32) est fixé un étrier à roulettes (3) associé aux deux supports (2, 2').

13. Moyen de transport selon la revendication 12, caractérisé par le fait que l'étrier à roulettes (3) est immobilisé en position par un élément d'encliquetage (8").
